# FASCICULE DE BREVET EUROPEEN

(11) **EP 0 825 306 B1**
(45) Date de publication et mention de la délivrance du brevet: **02.01.2002**
(21) Numéro de dépôt: 97420146.9
(22) Date de dépôt: 19.08.1997
(51) Int. Cl.: E04B 2/14, E04B 2/16

(54) **Elément de construction en terre cuite comportant des alvéoles**
Lochziegel
Building element of fired clay with cavities

(30) Priorité: 20.08.1996 FR 9610417
(43) Date de publication de la demande: 25.02.1998
(73) Titulaire: IMERYS STRUCTURE, 31770 Colomiers (FR)
(72) Inventeur: Collin, Jean-René, 31770 Colomiers (FR); Kherif, Gilles, 31000 Toulouse (FR)
(74) Mandataire: Maureau, Philippe

(56) Documents cités:
- EP-A- 0 026 512
- WO-A-92/09761
- AT-B- 195 617
- DE-A- 1 917 920
- DE-A- 2 640 064
- DE-A- 2 937 343
- DE-A- 3 030 848
- DE-A- 4 421 654
- DE-U- 8 334 588
- FR-A- 2 140 357
- GB-A- 520 668

## Description

La présente invention a pour objet un élément de construction en terre cuite comportant des alvéoles traversantes s'étendant parallèlement aux faces d'assemblage avec des éléments voisins. De tels éléments de construction sont par exemple constitués par des briques.

Les briques sont à la fois utilisées pour réaliser des cloisons de séparation entre des pièces de locaux d'habitation ou de locaux industriels, et des murs extérieurs de construction. Lorsque des briques sont utilisées pour réaliser des murs extérieurs d'une construction, il est fréquent, pour des raisons d'isolation thermique, de réaliser un doublage du mur comportant des éléments isolants thermiques.

La possibilité que donne la terre cuite d'être filée avec des épaisseurs relativement faibles, a permis la mise au point de briques dont les parois intérieures sont minces et délimitent un grand nombre d'alvéoles. C'est ainsi que le document EP-A-0 599 283 décrit une brique comportant un grand nombre d'alvéoles longitudinales de section hexagonale. Toutefois, une telle brique est difficile à réaliser compte tenu de la forme des alvéoles. Le document WO-A-92/09761 décrit également une brique comportant un grand nombre d'alvéoles qui ont une largeur qui est inférieure à l'épaisseur des parois qui séparent lesdites alvéoles.

Le but de l'invention est de fournir un élément de construction en terre cuite, de forme générale parallélépipèdique, comportant deux faces d'assemblage complémentaires l'une de l'autre, disposées de façon alternée avec deux faces longitudinales opposées, ainsi que deux faces perpendiculaires aux faces précédentes, dans lesquelles débouchent des alvéoles disposées suivant une pluralité de rangées ménagées entre les deux faces longitudinales, les alvéoles des différentes rangées étant disposées en quinconce et séparées par des parois minces, la largeur maximale de chaque alvéole, c'est-à-dire la dimension considérée parallèlement à deux faces d'assemblage, est inférieure ou égale à 6 mm, l'épaisseur maximale de la paroi de séparation entre deux alvéoles appartenant à deux rangées parallèles est inférieure ou égale à 4 mm, le rapport entre la largeur d'une alvéole et l'épaisseur de paroi est inférieur ou égal à 1,5, la longueur, c'est-à-dire la dimension dans la direction entre deux faces d'assemblage, de chaque alvéole d'une rangée, éventuellement à l'exception de certaines alvéoles formant les extrémités de rangées, est supérieure à 60 mm, cet élément de construction possédant des caractéristiques et une géométrie telles qu'il assure une isolation thermique suffisante, évitant la mise en oeuvre d'éléments de doublage isolants.

A cet effet, dans l'élément qu'elle concerne, la largeur maximale de chaque alvéole est supérieure ou égale à l'épaisseur de paroi.

La structure particulière de cet élément de construction associant des alvéoles longilignes de fine épaisseur et des parois de terre cuite elles aussi de fine épaisseur permet d'obtenir d'excellentes performances thermiques avec λ équivalent ≤ 0,13 w/m.°C.

Un tel élément de construction permet d'augmenter le chemin thermique et de diminuer la conductivité thermique des alvéoles par limitation des phénomènes de convection. Il doit être noté que les éventuels trous de préhension ne respectent pas les dimensions définies ci-avant, et que certaines parois, notamment les parois des faces longitudinales, peuvent posséder une épaisseur supérieure à 4 mm afin de conférer à l'élément une meilleure résistance mécanique.

Suivant une forme avantageuse d'exécution, la largeur maximale de chaque alvéole est égale à l'épaisseur maximale de la paroi de séparation entre deux alvéoles.

De préférence, la largeur maximale de chaque alvéole et l'épaisseur maximale de la paroi de séparation entre deux alvéoles sont comprises entre 2,5 et 3 mm.

Cet élément peut se présenter sous différentes formes, chaque alvéole pouvant posséder une section de forme générale rectangulaire, une section en forme de losange, une section de forme générale triangulaire, ou encore une section de forme générale ovale.

Un tel élément de construction peut être posé avec des alvéoles verticales ou horizontales, à joints bâtis épais ou minces, continus ou discontinus, ou à joints secs. Les reports de charges verticales dans la maçonnerie sont améliorés par la superposition dans des plans verticaux des cloisons perpendiculaires aux flux thermiques dans le mur. Des emboîtements entre éléments permettent leur bon positionnement relatif.

Le tesson de terre cuite à partir duquel est obtenu l'élément de construction peut être ou non porosé par des agents combustibles. Si le tesson n'est pas porosé par des agents combustibles, l'élément de construction obtenu présentera de meilleures caractéristiques d'isolement acoustique (loi de masse) et d'inertie thermique, qui constituent deux facteurs de confort dans un logement.

De toute façon , l'invention sera bien comprise à l'aide de la description qui suit, en référence au dessin schématique annexé représentant, à titre d'exemples non limitatifs, plusieurs formes d'exécution de cet élément de construction.
Figure 1 est une vue en bout d'un premier élément ;
Figures 2 à 4 sont trois vues partielles en bout, à échelle agrandie, de trois autres éléments de construction ;
Figure 5 est une vue en bout d'un autre élément de construction.

L'élément de construction représenté à la figure 1 désigné par la référence générale 2 est une brique en terre cuite. Cette brique comporte deux faces d'assemblage 3 complémentaires l'une de l'autre, deux faces longitudinales 4 opposées, ainsi que deux faces dans lesquelles débouchent des alvéoles 5. Ces alvéoles 5 sont parallèles aux faces d'assemblage et aux faces longitudinales 4, et sont disposées selon une pluralité de rangées ménagées entre les deux faces longitudinales 4.

Dans la forme d'exécution représentée à la figure 1, les alvéoles 5 possèdent une forme générale rectangulaire. La largeur A de chaque alvéole 5 est inférieure ou égale à 6 mm. La longueur L de chaque alvéole 5 est au moins égale à 60 mm, sauf pour certaines alvéoles disposées aux extrémités des rangées. Les rangées d'alvéoles 5 sont séparées par des parois minces 6 dont l'épaisseur P est inférieure ou égale à 4 mm. Les parois extérieures 7 de l'élément de construction peuvent posséder une épaisseur supérieure pour procurer à l'élément une bonne résistance mécanique. Les faces d'assemblage 3 de l'élément possèdent des parties 8 en creux et des parties 9 en saillie, les creux 8 ménagés entre deux saillies voisines 9 permettant, lors de l'assemblage de deux éléments voisins, le logement de mortier d'assemblage.

Les figures 2 à 4 représentent trois autres éléments de construction dans lesquels les mêmes parties sont désignées par les mêmes références que précédemment, affectées respectivement des indices 2,3 et 4.

La figure 2 représente un élément de construction dans lequel les alvéoles possèdent une section de forme générale ovale.

La figure 3 représente un élément de construction dans lequel les alvéoles présentent une forme générale de losange.

La figure 4 représente un autre élément de construction dans lequel les alvéoles possèdent une section en forme générale de triangle.

La figure 5 représente une vue en bout d'un autre élément de construction 12, par exemple d'une largeur de l'ordre de 300 mm et d'une hauteur de l'ordre de 200 mm. Les alvéoles 15 de cet élément possèdent une largeur A de l'ordre de 4,5 mm, par exemple, et l'épaisseur P des parois 16 entre deux alvéoles rectangulaires est, par exemple, de l'ordre de 3 mm. Cet élément en terre cuite ou brique comporte une face supérieure présentant deux goulottes 18 longitudinales à fond plat, délimitées par trois bossages longitudinaux 19. Chaque goulotte présente, vue en coupe transversale, une forme légèrement tronconique. La face inférieure de l'élément 12 comporte, pour sa part, deux nervures longitudinales 20 destinées à être engagées dans les goulottes 18 d'un élément 12 disposé immédiatement en dessous, avec interposition d'un joint de mortier. La hauteur de chaque nervure 20 peut être égale, peu inférieure ou peu supérieure à la profondeur de la goulotte 18 correspondante.

Chaque nervure 20 inclut plusieurs alvéoles 15 parallèles délimitées par plusieurs cloisons longitudinales 16. Les cloisons longitudinales 16 des nervures 20 se trouvent dans le prolongement des cloisons longitudinales reliées au fond des goulottes 18, de telle sorte qu'en position montée de plusieurs éléments, il existe un report de charge verticalement d'un élément à un autre par l'intermédiaire des cloisons longitudinales 16, qui sont continues sur toute la hauteur de l'élément.

Comme il ressort de ce qui précède, l'invention apporte une grande amélioration à la technique existante en fournissant un élément de construction en terre cuite dont la structure lui procure une excellente résistance mécanique, ainsi que d'excellentes qualités d'isolation thermique, évitant d'avoir à réaliser un doublage d'un mur à l'aide d'éléments isolants thermiques.

La présence des alvéoles définies précédemment n'exclut pas la présence de trous de préhension ne répondant pas aux mêmes caractéristiques.

## Revendications

1. Elément de construction en terre cuite, de forme générale parallélépipèdique, comportant deux faces d'assemblage (3) complémentaires l'une de l'autre, disposées de façon alternée avec deux faces longitudinales opposées, ainsi que deux faces perpendiculaires aux faces précédentes, dans lesquelles débouchent des alvéoles (5,15) disposées suivant une pluralité de rangées ménagées entre les deux faces longitudinales (4), les alvéoles (5,15) des différentes rangées étant disposées en quinconce et séparées par des parois minces (6,16), la largeur maximale (A) de chaque alvéole (5,15), c'est-à-dire la dimension considérée parallèlement aux faces d'assemblage, est inférieure ou égale à 6 mm, l'épaisseur maximale (P) de la paroi (6,16) de séparation entre deux alvéoles appartenant à deux rangées parallèles est inférieure ou égale à 4 mm, le rapport entre la largeur (A) d'une alvéole et l'épaisseur de paroi (P) est inférieur ou égal à 1,5, la longueur (L), c'est-à-dire la dimension dans la direction entre deux faces d'assemblage, de chaque alvéole (5) d'une rangée, éventuellement à l'exception de certaines alvéoles formant les extrémités de rangées, est supérieure à 60 mm, **caractérisé en ce que** la largeur maximale (A) de chaque alvéole (5) est supérieure ou égale à l'épaisseur de paroi (P) séparant deux alvéoles.

2. Elément de construction selon la revendication 1, **caractérisé en ce que** la largeur maximale (A) de chaque alvéole (5) est égale à l'épaisseur maximale (P) de la paroi de séparation (6), entre deux alvéoles (5).

3. Elément de construction selon l'une quelconque des revendications 1 et 2, **caractérisé en ce que** la largeur maximale (A) de chaque alvéole (5) et l'épaisseur maximale (P) de la paroi de séparation (6) entre deux alvéoles (5) sont comprises entre 2,5 et 3 mm.

4. Elément de construction selon l'une quelconque des revendications 1 à 3, **caractérisé en ce que** chaque alvéole (5) possède une section de forme générale rectangulaire.

5. Elément de construction selon l'une quelconque des revendications 1 à 3, **caractérisé en ce que** chaque alvéole (53) possède une section en forme générale de losange.

6. Elément de construction selon l'une quelconque des revendications 1 à 3, **caractérisé en ce que** chaque alvéole (52) possède une section de forme générale ovale.

7. Elément de construction selon l'une quelconque des revendications 1 à 3, **caractérisé en ce que** chaque alvéole (54) possède une section de forme générale triangulaire.

8. Elément de construction selon l'une quelconque des revendications 1 à 7, **caractérisé en ce qu'**il comprend des goulottes (18) longitudinales débouchant dans sa face supérieure, et des nervures longitudinales (20) faisant saillie de sa face inférieure et destinées à être engagées dans les goulottes (18) d'un élément situé immédiatement en dessous.

9. Elément de construction selon la revendication 8, **caractérisé en ce que** chaque nervure (20) inclut plusieurs alvéoles (15) délimitées par plusieurs cloisons longitudinales (16), et les cloisons longitudinales (16) des nervures se trouvent dans le prolongement des cloisons longitudinales (16) reliées au fond des goulottes (18).

## Claims

1. Fired clay building element of parallelepipedal overall shape comprising two assembly faces (3) that complement one another, arranged to alternate with two opposite longitudinal faces, and two faces perpendicular to the previous faces, into which cavities (5, 15) arranged in a number of rows formed between the two longitudinal faces (4) open, the cavities (5, 15) of the various rows being arranged in a staggered configuration and separated by thin walls (6, 16), the maximum width (A) of each cavity (5, 15), that is to say the dimension taken parallel to the assembly faces, is less than or equal to 6 mm, the maximum thickness (P) of the wall (6, 16) separating two cavities belonging to two parallel rows is less than or equal to 4 mm, the ratio between the width (A) of a cavity and the wall thickness (P) is less than or equal to 1.5, the length (L), that is to say the dimension in the direction between two assembly faces, of each cavity (5) of a row, possibly with the exception of certain cavities that form the ends of the rows, is greater than 60 mm, **characterized in that** the maximum width (A) of each cavity (5) is greater than or equal to the wall thickness (P) separating two cavities.

2. Building element according to Claim 1, **characterized in that** the maximum width (A) of each cavity (5) is equal to the maximum thickness (P) of the dividing wall (6) separating two cavities (5).

3. Building element according to any one of Claims 1 and 2, **characterized in that** the maximum width (A) of each cavity (5) and the maximum thickness (P) of the dividing wall (6) separating two cavities (5) are between 2.5 and 3 mm.

4. Building element according to any one of Claims 1 to 3, **characterized in that** each cavity (5) has a cross section of rectangular overall shape.

5. Building element according to any one of Claims 1 to 3, **characterized in that** each cavity (53) has a cross section in the overall shape of a lozenge.

6. Building element according to any one of Claims 1 to 3, **characterized in that** each cavity (52) has a cross section of oval overall shape.

7. Building element according to any one of Claims 1 to 3, **characterized in that** each cavity (54) has a cross section of triangular overall shape.

8. Building element according to any one of Claims 1 to 7, **characterized in that** it comprises longitudinal channels (18) opening into its upper face, and longitudinal ribs (20) projecting from its lower face and intended to fit into the channels (18) of an element situated immediately underneath.

9. Building element according to Claim 8, **characterized in that** each rib (20) includes several cavities (15) delimited by several longitudinal partitions (16), and the longitudinal partitions (16) of the ribs are in the continuation of the longitudinal partitions (16) connected to the bottoms of the channels (18).

## Patentansprüche

1. Bauelement aus gebrannter Erde und im wesentlichen in Form eines Parallelflaches, mit zwei zueinander komplementären Zusammenbauflächen (3), die mit zwei gegenüberliegenden Längsflächen abwechselnd angeordnet sind, sowie zwei zu den vorhergehenden Flächen senkrechten Flächen, in welchen Löcher bzw. Hohlräume (5, 15) münden, die entlang einer Vielzahl von Reihen angeordnet sind, die zwischen den beiden Längsflächen (4) eingearbeitet sind, wobei die Löcher bzw. Hohlräume (5, 15) der verschiedenen Reihen versetzt und durch dünne Wände (6, 16) getrennt angeordnet sind, wobei die maximale Breite (A) jedes Loches bzw. Hohlraumes (5, 15), das heißt die als parallel zu den Zusammenbauflächen verlaufend betrachtete Abmessung kleiner oder gleich 6 mm ist, wobei die maximale Dicke (P) der Trennwand (6, 16) zwischen zwei Löchern bzw. Hohlräumen, die zwei parallelen Reihen angehören, kleiner oder gleich 4 mm ist, und wobei das Verhältnis zwischen der Breite (A) eines Loches bzw. Hohlraumes und der Wanddicke (P) kleiner oder gleich 1,5 ist, wobei die Länge (L), das heißt die Abmessung in der Richtung zwischen zwei Zusammenbauflächen jedes Loches bzw. Hohlraums (5) einer Reihe, gegebenenfalls mit Ausnahme gewisser Löcher bzw. Hohlräume, die die Enden der Reihen bilden, größer als 60 mm ist, **dadurch gekennzeichnet, dass** die maximale Breite (A) jedes Loches bzw. Hohlraums (5) größer oder gleich der die beiden Hohlräume bzw. Löcher trennenden Wanddicke (P) ist.

2. Bauelement nach Anspruch 1, **dadurch gekennzeichnet, dass** die maximale Breite (A) jedes Loches bzw. Hohlraums (5) gleich der maximalen Dicke (P) der Trennwand (6) zwischen zwei Löchern bzw. Hohlräumen (5) ist.

3. Bauelement nach einem der Ansprüche 1 und 2, **dadurch gekennzeichnet, dass** die maximale Breite (A) jedes Loches bzw. Hohlraumes (5) und die maximale Dicke (P) der Trennwand (6) zwischen zwei Löchern bzw. Hohlräumen (5) zwischen 2,5 und 3 mm liegen.

4. Bauelement nach einem der Ansprüche 1 bis 3, **dadurch gekennzeichnet, dass** jedes Loch bzw. jeder Hohlraum (5) einen im wesentlichen rechteckförmigen Schnitt besitzt.

5. Bauelement nach einem der Ansprüche 1 bis 3, **dadurch gekennzeichnet, dass** jedes Loch bzw. jeder Hohlraum (53) einen im wesentlichen rautenförmigen Schnitt besitzt.

6. Bauelement nach einem der Ansprüche 1 bis 3, **dadurch gekennzeichnet, dass** jedes Loch bzw. jeder Hohlraum (52) einen im wesentlichen ovalen Schnitt besitzt.

7. Bauelement nach einem der Ansprüche 1 bis 3, **dadurch gekennzeichnet, dass** jedes Loch bzw. jeder Hohlraum (54) einen im wesentlichen dreieckförmigen Schnitt besitzt.

8. Bauelement nach einem der Ansprüche 1 bis 7, **dadurch gekennzeichnet, dass** es in seiner oberen Fläche mündende Längsrillen (18) und seiner unteren Fläche hervorstehende Längsrippen (20) aufweist, die dazu bestimmt sind, um in die Rillen (18) eines unmittelbar darunter angeordneten Elements in Eingriff zu gelangen.

9. Bauelement nach Anspruch 8, **dadurch gekennzeichnet, dass** jede Rippe (20) mehrere Löcher bzw. Hohlräume (15) enthält, die durch mehrere Längstrennwände (16) begrenzt sind, wobei die Längstrennwände (16) der Rippen sich in der Verlängerung der mit dem Boden der Rillen (18) verbundenen Längstrennwände (16) befinden.
